# EUROPÄISCHE PATENTSCHRIFT

(11) **EP 3 234 249 B1**
(45) Veröffentlichungstag und Bekanntmachung des Hinweises auf die Patenterteilung: **05.09.2018**
(21) Anmeldenummer: 15804503.9
(22) Anmeldetag: 03.12.2015
(51) Int. Cl.: D05B 69/32, D05C 11/18

(54) **VERFAHREN ZUR AUFRECHTERHALTUNG EINES ABSTANDES ZWISCHEN DEM ENDE EINES SCHIFFCHENS UND EINEM TREIBERNAGEL, UND SCHIFFCHENSTICKMASCHINE MIT EINER SCHIFFCHENFÜHRUNG**
METHOD FOR MAINTAINING A SPACING BETWEEN THE END OF A SHUTTLE AND A DRIVER NAIL, AND SHUTTLE STICK MACHINE WITH A SHUTTLE GUIDE
PROCÉDÉ DE MAINTIEN D'UN ÉCART ENTRE L'EXTRÉMITÉ D'UNE NAVETTE ET UN CHASSE-NAVETTE, ET MACHINE À BRODER À NAVETTE AVEC UN GUIDE DE NAVETTE

(30) Priorität: 16.12.2014 CH 19502014
(43) Veröffentlichungstag der Anmeldung: 25.10.2017
(73) Patentinhaber: Lässer AG, 9444 Diepoldsau (CH)
(72) Erfinder: THISSEN, Hermann, 9442 Berneck (CH)
(74) Vertreter: Gachnang, Hans Rudolf
(86) Internationale Anmeldenummer: PCT/EP2015/078514
(87) Internationale Veröffentlichungsnummer: WO 2016/096458

(56) Entgegenhaltungen:
- EP-A1- 1 881 098
- WO-A1-03/078722
- KR-A- 20000 075 412
- US-A- 636 773

## Beschreibung

Gegenstand der Erfindung ist ein Verfahren zur Aufrechterhaltung eines Abstandes zwischen dem spitzen Ende eines Schiffchens und einem Treibernagel für eine Schiffchenstickmaschine mit einer Schiffchenführung gemäss Oberbegriff des Patentanspruchs 1.

Gegenstand der Erfindung ist weiter eine Schiffchenstickmaschine mit Schiffchenführungen gemäss Oberbegriff der Patentansprüche 5 und 11.

Schiffchenstickmaschinen arbeiten nach dem Zweifadensystem mit einem Nadelfaden und einem Schiffchenfaden, wobei der Nadelfaden bei jedem Stich mit dem Schiffchenfaden verschlungen wird. Mit einer Nadel, an deren Spitze ein Öhr vorgesehen ist, wird der Nadelfaden durch den Stoff hindurch auf die Rückseite des Stoffs und der Stichlochplatte geführt und beim Zurückfahren der Nadel eine Schlaufe gebildet. Durch diese anfänglich kleine Schlaufe wird dann das Schiffchen, welches in seinem Innern den Schiffchenfaden trägt, hindurchgeführt. An jeder Stelle der Schiffchenstickmaschine, die beispielsweise bis zu 1000 und mehr Nadeln aufweisen kann, sind eine entsprechende Anzahl Stickstellen und Schiffchen samt deren Führungen vorhanden. Um die Schiffchen durch die Schlaufe im Nadelfaden hindurchzuführen, sind bei Grossstickmaschinen an einem sich über die gesamte Länge der Schiffchenstickmaschine erstreckenden Treiberbalken sogenannte Treibernägel befestigt. Jedes Schiffchen ist zwischen je zwei Treibernägeln hin- und her bewegbar, wobei das Schiffchen in einer Schiffchenbahn, beispielsweise in einem Winkel von ca. 15° zur Vertikalen geführt ist. Die Treibernägel am Treiberbalken zu jeder Schiffchenbahn sind derart angeordnet, dass ein rückseitiger Treibernagel am hinteren Ende des Schiffchens und ein vorderseitiger Treibernagel im Bereich der Spitze des Schiffchens angeordnet sind. Die beiden Treibernägel begrenzen die Bewegung in Längsrichtung des Schiffchens und können eine Auflage für das Schiffchen an dessen hinteren Ende und dessen Spitze ausbilden. Der Abstand a zwischen den Treibernägeln und entweder dem hinteren Ende oder der Spitze des Schiffchens beträgt ca. 0,3 bis 0,5 mm. Dieses Spiel zwischen entweder der Spitze des Schiffchens und dem vorderseitigen Treibernagel oder dem hinteren Ende des Schiffchens und dem rückseitigen Treibernagel dient dazu, für den Nadelfaden Raum zu schaffen, der beim Vorschub des Schiffchens durch die Fadenschlaufe über dessen Rücken gleitet und folglich zuerst unter dem vorderseitigen und danach unter dem rückseitigen Treibernagel hindurchgeführt werden muss. Während einer Stichbildung wird das Schiffchen durch die Treibernägel mehrmals stark beschleunigt und verzögert. Wenn man bedenkt, dass mit den heute angestrebten und erreichten Stichzahlen das Schiffchen sechs- bis siebenhundert Mal eine Nadelfadenschlaufe durchfahren und wieder zurück an den Ausgangspunkt gebracht werden muss, dann übersteigen die Beschleunigungen, welche auf das Schiffchen wirken, das Fünfundzwanzigfache der Erdbeschleunigung. Da bei jeder Stichbildung stets der Nadelfaden vom Schiffchen gefangen und über den Rücken des Schiffchens geführt und am Ende des Schiffchens wieder zurück auf die Vorderseite gezogen wird, muss nun zwischen dem vorderseitigen Treibernagel und der Spitze des Schiffchens ein Abstand für den Durchgang des Nadelfadens eingestellt werden, der es ermöglicht, die unterschiedlich dicken Fäden reibungslos hindurchgleiten zu lassen. Durch den über den Rücken des Schiffchens gleitenden Nadelfaden wird das Schiffchen zwar an die entsprechenden Treibernägel gedrückt, aber die hohen Beschleunigungen wirken diesen Kräften massiv entgegen.

Zusätzlich pendelt das Schiffchen verstärkt zwischen den Treibernägeln hin und her. Das heisst, das Schiffchen schlägt am oben liegenden Treibernagel an, sobald sich die auf das Schiffchen wirkende Kraft des unteren Treibernagels dementsprechend reduziert hat. Dies führt zum erwähnten Pendeln des Schiffchens zwischen den Treibernägeln. Dieses Pendeln, auch Tanzen genannt, kann gerade während des empfindlichsten Teils der Stichbildung, nämlich dem Schlaufen-Fangen, den Nadelfaden zwischen dem oberen Teil des Rückens des Schiffchens und dem Treibernagel einklemmen oder auch nur kurzzeitig bremsen und stört somit die Gleitbewegung des Fadens über das Schiffchen. Dieses Einklemmen oder Bremsen bewirkt dann in der Folge ein unregelmässiges Stickbild durch eine schlechte Fadenverteilung oder sogar fallengelassene Stiche durch ein Fehlen der Verschlaufung des Schiffchenfadens mit dem Nadelfaden.

Dieses Tanzen des Schiffchens zwischen den Treibernägeln kann zum Beispiel verringert werden, indem das Schiffchenspiel, das heisst der Abstand des jeweiligen Treibernagels zum Schiffchen, verkleinert wird. Dies allerdings auf die Gefahr hin, dass ein unregelmässig dicker Nadelfaden dann noch mehr Gefahr läuft, eingeklemmt oder allzu stark gebremst zu werden, weil er im Spalt zwischen Treibernagel und Schiffchenrücken hängen bleiben oder gebremst werden kann. Dies bedeutet weiter, und zwingt den Betreiber der Stichmaschine, dass das Spiel zwischen den Treibernägeln und dem Schiffchen immer in Abhängigkeit des zu verarbeitenden Fadens neu eingestellt bzw. an den Faden angepasst werden sollte, und dies bei bis zu 1000 und mehr Schiffchen.

Das Tanzen des Schiffchens auf seinem Weg nach oben, während dem der Nadelfaden gefangen und die Fadenschlaufe vom Schiffchen durchquert wird, kann nicht nur ein Einklemmen oder Bremsen des Nadelfadens zwischen dem oberen Treibernagel und dem Rücken des Schiffchens bewirken, sondern ein Schlingern des Schiffchens während der Vorwärtsbewegung, dies bedeutet auch ein Anschlagen des Schiffchens seitlich an der Führungsbahn. Durch ein Mitlaufen des Führungselements, wie es beispielsweise in der EP 1 881 098 beschrieben ist, kann dem Schlingern teilweise Einhalt geboten werden. Allerdings ist es wünschenswert, die Bewegungen des Schiffchens quer zur Transportrichtung weiter zu minimieren und den Verlauf ruhiger zu gestalten.

Um ein Schiffchen auf dem vorgesehenen Pfad zu halten, wurde auch in der US 3 039 411 vorgeschlagen, das Schiffchen zusätzlich mittels eines im Treibernagel integrierten Magnets am Anschlag zu halten. Der Magnet zieht das aus Metall bestehende Schiffchen an. Allerdings kann mit dieser Lösung nicht sichergestellt werden, dass Platz für das Durchgleiten des Nadelfadens über das hintere Ende des Schiffchens vorhanden ist und sicher vermieden wird, dass die Nadelfadenschlaufe verklemmt und der Faden abreisst. Daher besteht weiterhin ein Bedarf, ein Verfahren zur Aufrechterhaltung des Abstands zwischen dem Schiffchen und dem Treibernagel für die Schlaufe des Nadelfadens und eine Schiffchenstickmaschine bereitzustellen, welche mit einem Treibernagel und einem Schiffchen ausgestaltet ist, welches Mittel zur Einhaltung des Abstands für die Durchführung der Schlaufe des Nadelfadens umfasst. Zudem ist ein aus Metall bestehendes Schiffchen nachteilig, wenn anstatt 248 Auf- und Abbewegungen des Schiffchens pro Minute 700 Auf- und Abbewegungen benötigt werden, sodass entsprechend grössere Beschleunigungskräfte auf das Schiffchen wirken. Daher kommen in vielen Fällen Schiffchen aus Kunststoff zum Einsatz, deren Gewicht in Bezug auf das in der US 3 039 4 11 verwendete Stahlschiffchen deutlich verringert ist.

Bei Kleinstickmaschinen, wie beispielsweise in der EP 2 330 242 B1 beschrieben wird, tritt an die Stelle von zwei Treibernägeln, welche das Schiffchen entlang der Schiffchenbahn vor- und zurückbewegen, eine sogenannte Aufnahme. Die Aufnahme umfasst ein bogenförmiges Blech oder Kunststoffteil, an dessen Enden Verdickungen ausgebildet sind, welche Verdickungen den Treibernägeln bei Grossstickmaschinen entsprechen. Diese Verdickungen, die anstelle der Treibernägel treten, haben genau dieselbe Funktion wie bei Grossstickmaschinen und deren Abstand muss ebenfalls so eingestellt sein, damit der Nadelfaden jeweils zwischen dem Rücken des Schiffchens und den Verdickungen hindurchgleiten kann, und zwar möglichst ungestört. Obwohl die bei Kleinstickmaschinen gemäss der EP 2 330 242 offenbarte Schiffchenaufnahme die gleiche Funktion aufweist wie die Treibernägel bei Grossstickmaschinen, unterscheidet sich deren Antrieb grundsätzlich. Anstelle eines Treiberbalkens, auf dem die Treibernägel für eine Vielzahl von Stickstellen angeordnet sind, ist bei Kleinstickmaschinen ein Einzelantrieb für jede Schiffchenaufnahme anzutreffen.

Aus der WO 03/078722 A1 ist weiter ein Verfahren und eine Vorrichtung zum Antrieb von Schiffchen einer Schiffchenstickmaschine bekannt, bei der das Schiffchen mit einer Haltevorrichtung temporär am antreibenden Treibernagel gehalten und nach etwa der Hälfte des Transportweges das Festhalten aufgehoben wird und das Schiffchen sich danach bei der Geschwindigkeitsverringerung des antreibenden Transportnagels von diesem löst und nach vorne an den zweiten Treibernagel gleitet. Diese Vorrichtung ist mechanisch sehr aufwendig und erhöht zudem die tote bewegte Masse bei der Bewegung des Treiberbalkens sehr stark und garantiert zudem nicht sicher, dass sich das Schiffchen nach dem Aufheben der Haltefunktion rechtzeitig nach vorne an den vorderen Treibernagel bewegt.

Eine Aufgabe der vorliegenden Erfindung besteht nun darin, diese Nachteile an den bestehenden und neuen Schiffchenstickmaschinen zu beheben und ein Verfahren und eine Schiffchenstickmaschine zu schaffen, bei der das Sticken mit Fäden unterschiedlichster Dicken oder Ausbildungen mit einer einzigen Einstellung, das heisst mit einem konstanten Spiel zwischen Treibernägeln und Schiffchen, möglich ist.

Eine weitere Aufgabe der Erfindung besteht darin, das Tanzen nicht nur in Längsrichtung des Schiffchens, sondern auch quer zu dessen Transportrichtung zu vermindern und das konstante Anliegen an der seitlichen Schiffchenbahn zu begünstigen.

Gelöst wird diese Aufgabe durch das Verfahren gemäss des Patentanspruchs 1 sowie eine Schiffchenstickmaschine gemäss der Patentansprüche 5 und 11. Vorteilhafte Ausgestaltungen der Schiffchenstickmaschine sind in den abhängigen Ansprüchen umschrieben.

Ein Verfahren zur Aufrechterhaltung eines Abstandes a zwischen einem auf einer Vorderseite eines Schiffchens liegenden Spitze und einem im Bereich der oder dem Rücken angeordneten vorderseitigen Treibernagel an einer Schiffchenstickmaschine oder Kleinstickmaschine beim Fangen des Nadelfadens umfasst die nachfolgenden Schritte. Das Schiffchen wird beim Fangen des Nadelfadens zu Beginn der Vorwärtsbewegung des Schiffchens an den rückseitigen Treibernagel angedrückt gehalten. Das Schiffchen wird nach dem Fangen des Nadelfadens am Ende der Vorwärtsbewegung des Schiffchens vom rückseitigen Treibernagel magnetisch abgestossen.

Insbesondere kann ein Verfahren zur Verhinderung des Schlingerns oder Tanzens des Schiffchens während eines Stichvorgangs an einer Schiffchenstickmaschine oder Kleinstickmaschine beim Fangen des Nadelfadens nach vorgesehen sein, wobei das Schiffchen während seiner Vorwärtsbewegung und Rückwärtsbewegung durch seitlich von einem Führungselement auf das Schiffchen wirkende Magnete abgestossen und dadurch das Schiffchen an eine dem Führungselement gegenüberliegende Führungsfläche geführt wird, wobei sich das Schiffchen zwischen dem Führungselement und der Führungsfläche hin- und her bewegt.

Nach einem Ausführungsbeispiel können der vorderseitige Treibernagel und die Spitze oder der Rücken des Schiffchens je einen Magnet enthalten, wobei das Andrücken des Schiffchens an dem vorderseitigen Treibernagel durch magnetische Abstossung des Magnets des Schiffchens und des Magnets oder des ferromagnetischen Materials des vorderseitigen Treibernagels verhindert wird. Dadurch wird sichergestellt, dass das Spiel zwischen dem vorderseitigen Treibernagel und dem Schiffchen beim Fangen der Schlaufe des Nadelfadens sichergestellt ist und der Nadelfaden sicher durch den Spalt zwischen dem vorderseitigen Treibernagel und den Schiffchen hindurch gleiten kann.

Eine Schiffchenstickmaschine mit einer Schiffchenführung enthält für jede Stickstelle einen rückseitigen Treibernagel und einen vorderseitigen Treibernagel zur Führung eines Schiffchens. Die Stickmaschine für deren Betrieb umfasst an jeder Stickstelle eine Schiffchenbahn und das Schiffchen umfasst einen Schiffchenfaden zum Sticken. Am hinteren Ende des Schiffchens ist ein Magnet in einem Bereich, welcher vom rückseitigen Treibernagel beaufschlagt wird, eingesetzt, sodass der rückseitige Treibernagel einen Magnet oder ein ferromagnetisches Material enthält. Der Magnet und der rückseitige Treibernagel weisen die gleiche Polarität auf, sodass das Schiffchen vom rückseitigen Treibernagel abgestossen wird. Daher weist das Schiffchen vom rückseitigen Treibernagel einen Abstand auf, der ein ungehindertes Passieren der Schlaufe des Nadelfadens ermöglicht. Insbesondere weist das hintere Ende des rückseitigen Treibernagels einen Abstand vom rückseitigen Treibernagel auf, der mindestens 0.1 mm beträgt.

Insbesondere kann im rückseitigen Treibernagel ein Magnet eingesetzt sein. Die beiden Magnete weisen die gleiche Polarität auf.

Nach einem Ausführungsbeispiel ist in jedem Schiffchen an einer vom vorderseitigen Treibernagel beaufschlagbaren Stelle im Bereich der Spitze oder des Rückens des Schiffchens ein erster Magnet angeordnet. Der vorderseitige Treibernagel enthält einen zweiten Magneten oder ein ferromagnetisches Material, dessen magnetische Polarität gleich wie die Polarität des ersten Magnets im Schiffchen ist, so dass zwischen dem Schiffchen und dem vorderseitigen Treibernagel eine gegenseitige Abstossung erfolgt.

Der erste Magnet kann insbesondere im Rücken des Schiffchens eingesetzt oder eingeklebt sein. Nach einem Ausführungsbeispiel kann der zweite Magnet am oder im Innern des vorderseitigen Treibernagels eingesetzt oder eingeklebt sein. Nach einem Ausführungsbeispiel sind die Magnete derart gepolt, dass sie sich gegenseitig abstossen.

Eine Schiffchenstickmaschine mit einer Schiffchenführung enthält für jede Stickstelle einen rückseitigen Treibernagel und einen vorderseitigen Treibernagel zur Führung eines Schiffchens. Die Stickmaschine umfasst für deren Betrieb an jeder Stickstelle eine Schiffchenbahn und das Schiffchen einen Schiffchenfaden zum Sticken. In jedem Schiffchen ist an einer seiner Seitenflächen mindestens ein Magnet angeordnet, der einen zweiten Magnet, welcher in einem Führungselement eingesetzt ist, gegenüberliegt.

Nach einem Ausführungsbeispiel kann am hinteren Ende des Schiffchens ein Magnet in einem Bereich, welcher vom rückseitigen Treibernagel beaufschlagt wird, eingesetzt sein. Der rückseitige Treibernagel kann einen Magneten oder ein ferromagnetisches Material enthalten und der Magnet und der rückseitige Treibernagel können die gleiche Polarität aufweisen, sodass das Schiffchen vom rückseitigen Treibernagel abgestossen wird.

Es gelingt durch einen im Bereich des spitzigen Endes des Schiffchens angeordneten ersten Magneten und einem im oberen beim spitzigen Ende liegenden Treibernagel angeordneten abstossend wirkenden zweiten Magneten, das Tanzen des Schiffchens zu verringern und damit Gewähr zu bekommen, dass beim Fangen des Nadelfadens die Fadenschlaufe des Nadelfadens stets ungehindert durch den durch die magnetische Abstossung sichergestellten Spalt zwischen Treibernagel und Schiffchenrücken hindurchgleiten kann. Durch die gegenseitige magnetische Abstossung der beiden Magneten lässt sich das gewünschte Spiel zwischen Treibernagel und dem Bereich bei der Schiffchenspitze nun vergrössern, weil das Schiffchen am unteren Treibernagel anliegend bleibt und so durch ein Tanzen des Schiffchens eine Verkleinerung des Spalts am spitzen Ende vermieden wird. Die Nadelfäden unterschiedlichster Dicke können ohne Einstellarbeiten mit einer einzigen Einstellung verarbeitet werden. Durch die Abstossungskraft der Magneten kann das Schiffchen zusätzlich auch auf die Gleitfläche gedrückt werden. Daher kann verhindert werden, dass sich die Schiffchenspitze von der Gleitfläche abheben kann und es wiederum zu fallengelassenen Stichen kommen kann. Im Weiteren wird durch die Abstossung der beiden Magnete die Geräuschkulisse wesentlich verringert, da das Schiffchen weniger oft und zudem nach dem Fangen des Nadelfadens sanft am oberen und später auch am unteren Treibernagel anschlägt. Mit all diesen Vorteilen kann weiter erreicht werden, dass bei Materialwechsel des Nadelfadens bezüglich Materialdicke oder Ungleichförmigkeiten des Querschnitts nicht mehr an allen Stickstellen das Schiffchenspiel nachgeführt oder einjustiert werden muss.

Zusätzlich wird das Tanzen weiterhin reduziert, wenn auch am hinten angreifenden Treibernagel und im hinteren Bereich des Schiffchens zwei sich abstossende Magnete eingesetzt sind.

Durch zusätzliche an der Seite des Schiffchens angebrachte Magnete und solche am mitlaufenden Führungselement, die sich gegenseitig abstossen, wird es möglich, das Schiffchen seitlich an die Seitenführung leicht anzudrücken und so die Schlingerbewegung zu vermeiden oder verringern.

Die Magnete, insbesondere diejenigen, die vorne und hinten auf das Schiffchen einwirken sind derart bemessen, dass die Abstossung von den Treibernägeln in der Weise erfolgt, dass beim Fangen des Nadelfadens die Abstossung an der Schiffchenspitze genügend gross aufrecht erhalten bleibt, um das Bremsen oder Klemmen des Fadens zwischen dem Treibernagel und dem Schiffchen zu vermeiden und dass am Ende des Durchlaufens der Oberfadenschlaufe der Faden auch zwischen dem Ende des Schiffchens und dem unteren bzw. hinteren Treibernagel störungsfrei hindurch gleiten kann.

Anhand eines illustrierten Ausführungsbeispiels wird die Erfindung nachfolgend beschrieben.

Es zeigen:
- Figur 1: ausschnittsweise eine Mehrzahl von Schiffchenbahnen aus einem Blickwinkel senkrecht zur Stichlochplatte,
- Figur 2: eine Aufsicht auf die Schiffchenbahnen und dem dahinter liegenden Treiberbalken,
- Figur 3: einen Horizontalschnitt längs Linie III-III auf das Schiffchen in Figur 1,
- Figur 4: einen vergrössert dargestellten Ausschnitt an Figur 1,
- Figur 5: ein weiter vergrösserter Querschnitt durch das Schiffchen und den oberen Treibernagel,
- Figur 6: eine perspektivische Ansicht eines Schiffchens in einer Schiffchenaufnahme einer Kleinstickmaschine und
- Figur 7: einen Vertikalschnitt längs Linie VII-VII in Figur 1.

In der Ansicht Figur 1 des Ausschnitts einer bekannten Grossschiffchenstickmaschine senkrecht zu den Stichlochplatten 1 sind dahinter (linker Teil) und bei aufgeschnittener Stichlochplatte (rechter Teil) einige Schiffchenbahnen 3 und zwei aufgeschnittene Schiffchen 5 dargestellt. Weiter ist in den Figuren teilweise ein Treiberbalken 7 sichtbar. Am Treiberbalken 7 sind jeweils pro Schiffchenbahn ein vorderseitiger Treibernagel 9 und ein rückseitiger Treibernagel 11 für jedes Schiffchen 5 angeordnet (siehe Figuren 1,3 und 4). In Figur 1 ist erkennbar, dass der vorderseitige Treibernagel 9 in geringem Abstand zur Spitze 15 des Schiffchens 5 zu liegen kommt. Das Spiel bzw. der Abstand zwischen dem vorderen Ende des Schiffchens 5 und dem vorderseitigen Treibernagel 9 beträgt ca. 0,2 bis 0,5 mm, um das Passieren des Nadelfadens bei der Stichbildung zu ermöglichen. In den Figuren 1,2 sind diese Abstände aus zeichnerischen Gründen nicht sehr gut ersichtlich. In Figur 5, in welcher der vorderseitige Treibernagel 9 und die Spitze 15 des Schiffchens 5 vergrössert dargestellt ist, ist dieser Abstand "a" klar ersichtlich. Die Figur 5 und auch die übrigen Figuren zeigen das Schiffchen 5 in seiner tiefsten Lage, wenn dieses auf dem rückseitigen Treibernagel 11 aufliegt. Das Schiffchen 5 liegt bei stillstehender Maschine und während der Aufwärtsbewegung des Treiberbalkens 7 in Richtung des Pfeils P immer in Anlage mit dem rückseitigen Treibernagel 11. Erst bei der Richtungsumkehr des Treiberbalkens 7 in Richtung des Pfeils Q wird das Schiffchen 5 nun vom vorderseitigen Treibernagel 9 zurück in die untere Ausgangslage führt und schlägt an diesem während der nun einsetzenden Verzögerung an.

Während eines vollständigen Arbeitshubes, in welchem das Schiffchen 5 vom rückseitigen Treibernagel 11 nach oben an den oberen Umkehrpunkt geführt wird und der Rückkehr in die Ausgangsstellung, erfolgt die Stichbildung an jeder Stickstelle. Diese verläuft wie nachfolgend beschrieben: Wenn das Schiffchen 5 in der Ausgangsstellung, in welcher der Treiberbalken 7 unten angeordnet ist, und das hintere Ende 16 des Schiffchens 5 am unteren Treibernagel 11 anliegt, erfolgt ein Stich der Nadel durch das zugeordnete Stichloch 17 in der Stichlochplatte 1. Dabei führt die Nadel den Nadelfaden in ihrem Öhr (Nadel, Faden und Nadelöhr nicht dargestellt) quer durch die Bahn, welche das Schiffchen 5 während des Hubes durch den Treiberbalken 7 durchläuft. Beim Zurückziehen der Nadel 5 während des Schiffchenstickens typischen Doppelhubes, bildet sich unter der Stichlochplatte 1 eine Schlaufe im Nadelfaden. Durch diese Nadelfadenschlaufe wird nun beim Hub des Schiffchens 5 das Schiffchen 5 hindurchgeführt. Da die Schlaufe anfänglich einen wesentlich kleineren Querschnitt als den Querschnitt des Schiffchens 5 aufweist, wird vom Schiffchen 5 etwas Nadelfaden nachgezogen. Die sich dadurch vergrössernde Schlaufe gleitet danach über den gesamten Rücken 13 des Schiffchens 5 von dessen Spitze 15 in Richtung des hinteren Endes 16 des Schiffchens 5 und muss dann anschliessend noch zwischen dem hinteren Ende 16 des Schiffchens 5 und dem rückseitigen Treibernagel 11 hindurchgleiten. Bei der Verzögerung der Bewegung des Schiffchens 5 in Richtung oberer Totpunkt legt sich das Schiffchen am oberen Totpunkt an den vorderseitigen Treibernagel 9 an und macht somit Platz für das Durchgleiten des Nadelfadens am hinteren Ende 16 des Schiffchens. Ist bei diesem Stichvorgang, bei welchem die Schlaufe durch das Stichloch 17 in Richtung der auf der Stichlochplatte 1 befindlichen Stoffbahn gezogen wird, der rückseitige Treibernagel 11 in sicherer Anlage mit dem hinteren Ende 16 des Schiffchens 5, so genügt der Spalt bzw. das Spiel zwischen dem vorderseitigen Treibernagel 9 und der Spitze 15 des Schiffchens. Es kann aber auch der Fall sein, wenn das Schiffchen 5 zwischen den beiden Treibernägeln 9 und 11 tanzt, d. h. wenn es sich, z. B. verursacht durch Schwingungen vom rückseitigen Treibernagel 11, etwas löst. Dann verringert sich das Spiel zum vorderseitigen Treibernagel 9 und der Faden wird gebremst oder sogar eingezwickt und kann sich verklemmen. Um dies zu verhindern, schlägt nun die Erfindung vor, dass im vorderseitigen Treibernagel 9 und im Schiffchen 5 an der Stelle, an welcher der vorderseitige Treibernagel 9 die Spitze 15 des Schiffchens 5 beim Rücktransport nach unten berührt, je ein Magnet 19 und 21 eingebaut ist. Die Pole der beiden Magnete 19, 21 sind derart ausgerichtet, dass eine Abstossung der Magnete und damit eine Abstossung des Schiffchens 5 durch den Magneten 19 im vorderseitigen Treibernagel 9 erfolgt. Mit anderen Worten: Die Abstossung des Schiffchens 5 vom vorderseitigen Treibernagel 9 bewirkt, dass der Spalt "a" zwischen diesen beiden Elementen während des Fangens der Schlaufe im Nadelfaden stets erhalten bleibt bzw. dass das Schiffchen 5 am rückseitigen Treibernagel 11 zum Zeitpunkt des Fangens der Fadenschlaufe anliegt.

Das Ausführungsbeispiel gemäss Figur 6 stellt ausschnittsweise die Schiffchenführung an einer Kleinstickmaschine dar. Die in den Figuren 1 bis 5 verwendeten Referenzzeichen werden weiterhin für die entsprechenden Teile verwendet. Bei Kleinstickmaschinen liegt üblicherweise die Stichlochplatte 1 horizontal und ebenso das darauf geführte Stickgut, das heisst eine Stoffbahn, auf welcher eine Stickerei angebracht wird. Die Schiffchenbahn 3 verläuft in einer Normalebene zur Stichlochplatte 1 und das Schiffchen 5 wird von einer Schiffchenführungsvorrichtung 23 getragen. Die Schiffchenführungsvorrichtung 23 umfasst eine Aufnahme 25 aus Blech oder Kunststoff, einen Boden 27, auf welchem das Schiffchen 5 seitlich aufliegt sowie einen vorderseitigen Treibernagel 9' und einen rückseitigen Treibernagel 11', welche als Verdickungen der schmalen Kanten der Aufnahme 25 ausgebildet sind.

Die Schiffchenführungsvorrichtung 23 wird entlang zweier Führungsstäbe 29 geführt, die an einem Montageblock 31 befestigt sind. Der Montageblock 31 ist zusammen mit den Führungsstäben um eine Schwenkachse A schwenkbar gelagert. Dies ermöglicht es, das Schiffchen 5 aus der Aufnahme 25 zu entnehmen und gegen ein mit einer neuen Spule bestücktes Schiffchen auszutauschen. Die Aufnahme 25 wird durch einen Kurbelantrieb 33 entlang der Führungsstäbe 29 hin- und hergeführt. Weitere Einzelheiten der Antriebsvorrichtung sind der EP 2 330 242 entnehmbar.

Die Anordnung der beiden Magnete 19, 19' und 21 ist vergrössert in Figur 5 dargestellt. Im Schiffchen 5 ist der Magnet 21 vorzugsweise von innen im Rücken eingelassen oder an diesem von innen befestigt, z. B. verklebt. Die Gleitoberfläche für den Nadelfaden auf dem Rücken wird dadurch nicht beeinträchtigt. Der Magnet 19, 19' in dem vorderseitigen Treibernagel 9, 9' ist axial in diesen eingeschoben und ebenfalls so angeordnet, damit die Oberfläche des vorderseitigen Treibernagels 9, 9' nicht beeinträchtigt wird und folglich der Faden zwischen dem vorderseitigen Treibernagel 9, 9' und dem Schiffchen 5 störungsfrei vorbeigleiten kann.

Damit auch der Faden über das hintere Ende 16 des Schiffchens 5 zwischen dem rückseitigen Treibernagel 11, 11' und dem Rücken 13 des Schiffchens 5 gleitend passieren kann, wird das Schiffchen 5 bei der Bewegung in die oberste, vorderste Position vom vorderseitigen Treibernagel 9, 9' (Fig. 6) derart verzögert, dass dieses nach dem Fangen des Fadens die Magnetkraft überwindet und doch noch in Anlage oder annähernd in Anlage mit dem vorderseitigen Treibernagel 9, 9' gelangt und sich dabei kurzfristig vom rückseitigen Treibernagel 11, 11' löst und damit auch dort einen Durchgang für den Nadelfaden freilässt. Anschliessend wird das Schiffchen wieder zurück in die Ausgangsstellung nach unten geführt. Dabei wird das Schiffchen 5 durch die magnetische Abstossung wieder gegen den rückseitigen Treibernagel 11 gedrückt. Für die nächste Stichbildung beginnt nun die Beschleunigung wieder nach oben zu wirken.

Um den Durchgang der Fadenschlaufe am Ende des Schiffchens weiter zu begünstigen, kann auch am rückseitigen Treibernagel 11 ein weiterer Magnet 35 eingesetzt werden. Entsprechend wird im Schiffchen 5 an dem mit dem rückseitigen Treibernagel 11 in Kontakt gelangenden Bereich ein Magnet 37 im Rücken 13 des Schiffchens 5 eingesetzt. Die Polarität der beiden Magnete 35, 37 verläuft entgegengesetzt, so dass sie sich abstossen (Figuren 1, 3 und 7).

In einer weiteren Ausgestaltung der Erfindung können zusätzlich noch im Seitenbereich des Schiffchens 5 zwei Magnete 39 eingesetzt sein. Diese Magnete 39 liegen gegenüber von weiteren zwei Magneten 41 in einem Führungselement 43, welches mit dem Treiberbalken 7 fest verbunden ist und folglich während des Vor- und Rücktransport des Schiffchens 5 stets parallel liegt und mitläuft. Die einzige Relativbewegung zwischen dem Führungselement 43 und dem Schiffchen 5 ist die Schiffchenbewegung von 0,2 - 0,5 mm zwischen den beiden vorderseitigen Treibernägeln 9,9' und den rückseitigen Treibernägeln 11,11'. Mit diesen zusätzlichen Magneten 39, 41 wird das Schiffchen leicht vom Führungselement 43 abgestossen und verhindert ein Ablösen des Schiffchens von der linksseitigen Führungsfläche 45. Die zusätzlichen Magnete 35, 37 und 39, 41 begünstigen die Wirksamkeit der im Bereich der Spitze 15 des Schiffchens 5 angeordneten Magnete 19 und 21.

Als Magnete werden Permanentmagnete eingesetzt, wie z. B. Magnete aus Neodym.

### Legende der Bezugszeichen

- 1: Stichlochplatten
- 3: Schiffchenbahnen
- 5: Schiffchen
- 7: Treiberbalken
- 9: vorderseitiger Treibernagel
- 9': vorderseitiger Treibernagel
- 11: rückseitiger Treibernagel
- 11': rückseitiger Treibernagel
- 13: Rücken des Schiffchens
- 15: Spitze des Schiffchens
- 16: Hinteres Ende des Schiffchens
- 17: Stichloch
- 19: Magnet
- 19': Magnet in Treibernagel
- 21: Magnet im Schiffchen
- 23: Schiffchenführungsvorrichtung
- 25: Aufnahme
- 27: Boden
- 29: Führungsstäbe
- 31: Montageblock
- 33: Kurbelantrieb
- 35: Magnet im unteren Treibernagel
- 37: Magnet im Rücken des Schiffchens
- 39: Magnete im Seitenbereich des Schiffchens
- 41: Magnete im Führungselement
- 43: Führungselement
- 45: Führungsfläche
- a: Abstand
- A: Drehachse P
- P: Bewegungsrichtung noch oben
- Q: Bewegungsrichtung nach unten

## Patentansprüche

1. Verfahren zur Aufrechterhaltung eines Abstandes a zwischen einer auf einer Vorderseite eines Schiffchens (5) liegenden Spitze (15) und einem im Bereich der Spitze (15) oder dem Rücken (13) angeordneten vorderseitigen Treibernagel (9,9') an einer Schiffchenstickmaschine oder Kleinstickmaschine beim Fangen des Nadelfadens, wobei das Schiffchen (5) beim Fangen des Nadelfadens zu Beginn der Vorwärtsbewegung des Schiffchens (5) an den rückseitigen Treibernagel (11,11') angedrückt gehalten wird, **dadurch gekennzeichnet, dass** das Schiffchen (5) nach dem Fangen des Nadelfadens am Ende der Vorwärtsbewegung des Schiffchens (5) vom rückseitigen Treibernagel (11, 11') magnetisch abgestossen wird.

2. Verfahren nach Anspruch 1, **dadurch gekennzeichnet, dass** das Schiffchen (5) während seiner Vorwärtsbewegung und Rückwärtsbewegung durch seitlich von einem Führungselement (43) auf das Schiffchen (5) wirkende Magnete (39, 41) abgestossen und dadurch das Schiffchen (5) an eine dem Führungselement (43) gegenüberliegende Führungsfläche (45) geführt wird, wobei sich das Schiffchen zwischen dem Führungselement (43) und der Führungsfläche (45) hin- und her bewegt.

3. Verfahren nach einem der Ansprüche 1 oder 2, **dadurch gekennzeichnet**, der vorderseitige Treibernagel (9, 9') und die Spitze (15) oder der Rücken (13) des Schiffchens je einen Magnet enthalten (19, 19', 21, 21').

4. Verfahren nach Anspruch 3, **dadurch gekennzeichnet, dass** das Andrücken des Schiffchens (5) an dem vorderseitigen Treibernagel (9,9') durch magnetische Abstossung des Magnets (21) des Schiffchens (5) und des Magnets (19) oder des ferromagnetischen Materials des vorderseitigen Treibernagels (9,9') verhindert wird.

5. Schiffchenstickmaschine mit einer Schiffchenführung, an welcher für jede Stickstelle ein rückseitiger Treibernagel (11,11') und ein vorderseitiger Treibernagel (9,9')zur Führung eines Schiffchens (5) angeordnet sind und wobei die Stickmaschine für deren Betrieb weiter an jeder Stickstelle eine Schiffchenbahn (3) und das Schiffchen (5) einen Schiffchenfaden zum Sticken umfasst,
**dadurch gekennzeichnet, dass** am hinteren Ende (16) des Schiffchens (5) ein Magnet (37) in einem Bereich, welcher vom rückseitigen Treibernagel (11) beaufschlagt wird, eingesetzt ist, und dass der rückseitige Treibernagel (11) einen Magnet (35) oder ein ferromagnetisches Material enthält, wobei der Magnet (37) und der rückseitige Treibernagel (11) die gleiche Polarität aufweisen, sodass das Schiffchen (5) vom rückseitigen Treibernagel (11) abgestossen wird.

6. Schiffchenstickmaschine nach Anspruch 5, **dadurch gekennzeichnet, dass** im rückseitigen Treibernagel (11) ein Magnet (35) eingesetzt ist und dass die beiden Magnete (35, 37) die gleiche Polarität aufweisen.

7. Schiffchenstickmaschine nach einem der Ansprüche 5 oder 6, **dadurch gekennzeichnet, dass** in jedem Schiffchen (5) an einer vom vorderseitigen Treibernagel (9,9') beaufschlagbaren Stelle im Bereich der Spitze (15) oder des Rückens (13) des Schiffchens (5) ein erster Magnet (21) angeordnet ist und dass der vorderseitige Treibernagel (9,9') einen zweiten Magnet (19,19') oder ein ferromagnetisches Material enthält, dessen magnetische Polarität gleich wie die Polarität des ersten Magnets (21) im Schiffchen (5) ist, so dass zwischen dem Schiffchen (5) und dem vorderseitigen Treibernagel (9,9') eine gegenseitige Abstossung erfolgt.

8. Schiffchenstickmaschine nach Anspruch 7, **dadurch gekennzeichnet, dass** der erste Magnet (21) im Rücken (13) des Schiffchens (5) eingesetzt oder eingeklebt ist.

9. Schiffchenstickmaschine nach einem der Ansprüche 7 oder 8, **dadurch gekennzeichnet, dass** der zweite Magnet (19,19') am oder im Innern des vorderseitigen Treibernagels (9,9') eingesetzt oder eingeklebt ist.

10. Schiffchenstickmaschine nach Anspruch 9, **dadurch gekennzeichnet, dass** die Magnete (19,19',21) derart gepolt sind, dass sie sich gegenseitig abstossen.

11. Schiffchenstickmaschine mit einer Schiffchenführung, an welcher für jede Stickstelle ein rückseitiger Treibernagel (11, 11') und ein vorderseitiger Treibernagel (9, 9') zur Führung eines Schiffchens (5) angeordnet ist und wobei die Stickmaschine für deren Betrieb an jeder Stickstelle eine Schiffchenbahn (3) und das Schiffchen (5) einen Schiffchenfaden zum Sticken umfasst,
**dadurch gekennzeichnet, dass** in jedem Schiffchen (5) an einer seiner Seitenflächen mindestens ein Magnet (39) angeordnet ist, der einen zweiten Magnet (41), welcher in einem Führungselement (43) eingesetzt ist, gegenüberliegt.

12. Schiffchenstickmaschine nach Anspruch 11, **dadurch gekennzeichnet, dass** am hinteren Ende (16) des Schiffchens (5) ein Magnet (37) in einem Bereich, welcher vom rückseitigen Treibernagel (11) beaufschlagt wird, eingesetzt ist, und dass der rückseitige Treibernagel (11) ein Magnet (35) oder ein ferromagnetisches Material enthält und dass der Magnet (35) und der rückseitige Treibernagel (11) die gleiche Polarität aufweisen, sodass das Schiffchen (5) vom rückseitigen Treibernagel (11) abgestossen wird.

## Claims

1. A method for maintaining a spacing a between a pointed end (15) located on a front side of a shuttle (5) and a front-side driver nail (9, 9') arranged in the region of the point (15) or the back (13) on a shuttle embroidery machine or small embroidery machine during catching of the needle thread, wherein, during catching of the needle thread at the start of the forward movement of the shuttle (5), the shuttle (5) is held pressed against the rear-side driver nail (11, 11'), **characterized in that**, after catching the needle thread at the end of the forward movement of the shuttle (5), the shuttle (5) is magnetically repelled by the rear-side driver nail (11, 11').

2. The method according to Claim 1, **characterized in that** the shuttle (5) is repelled, during its forward movement and backward movement, by magnets (39, 41) acting on the shuttle (5) laterally from a guide element (43), and the shuttle (5) is thereby guided onto a guide surface (45) located opposite the guide element (43), wherein the shuttle moves back and forth between the guide element (43) and the guide surface (45).

3. The method according to any one of Claims 1 or 2, **characterized in that** the front-side driver nail (9, 9') and the pointed end (15) or the back (13) of the shuttle each contain a magnet (19, 19', 21, 21').

4. The method according to Claim 3, **characterized in that** the pressing of the shuttle (5) against the front-side driver nail (9, 9') is prevented by magnetic repulsion of the magnet (21) of the shuttle (5) and of the magnet (19) or of the ferromagnetic material of the front-side driver nail (9, 9').

5. A shuttle embroidery machine with a shuttle guide, on which, for each embroidery position, a rear-side driver nail (11, 11') and a front-side driver nail (9, 9') for guiding a shuttle (5) are arranged, and wherein the embroidery machine, for the operation thereof, additionally comprises a shuttle race (3) at each embroidery position, and the shuttle (5) comprises a shuttle thread for embroidering,
**characterized in that,** at the rear end (16) of the shuttle (5), a magnet (37) is fitted in a region on which the rear-side driver nail (11) acts, and **in that** the rear-side driver nail (11) contains a magnet (35) or a ferromagnetic material, wherein the magnet (37) and the rear-side driver nail (11) have the same polarity, such that the shuttle (5) is repelled by the rear-side driver nail (11).

6. The shuttle embroidery machine according to Claim 5, **characterized in that** a magnet (35) is fitted in the rear-side driver nail (11), and **in that** the two magnets (35, 37) have the same polarity.

7. The shuttle embroidery machine according to any one of Claims 5 or 6, **characterized in that** a first magnet (21) is arranged in each shuttle (5) at a location which can be acted upon by the front-side driver nail (9, 9') in the region of the pointed end (15) or the back (13) of the shuttle (5), and **in that** the front-side driver nail (9, 9') contains a second magnet (19, 19') or a ferromagnetic material, the magnetic polarity of which is the same as the polarity of the first magnet (21) in the shuttle (5), such that a mutual repulsion is effected between the shuttle (5) and the front-side driver nail (9, 9').

8. The shuttle embroidery machine according to Claim 7, **characterized in that** the first magnet (21) is fitted or glued in the back (13) of the shuttle (5).

9. The shuttle embroidery machine according to any one of Claims 7 or 8, **characterized in that** the second magnet (19, 19') is fitted or glued on or inside the front-side driver nail (9, 9').

10. The shuttle embroidery machine according to Claim 9, **characterized in that** the magnets (19, 19', 21) are polarized such that they repel each other.

11. A shuttle embroidery machine with a shuttle guide, on which, for each embroidery position, a rear-side driver nail (11, 11') and a front-side driver nail (9, 9') are arranged for guiding a shuttle (5), and wherein the embroidery machine, for the operation thereof, comprises a shuttle race (3) at each embroidery position, and the shuttle (5) comprises a shuttle thread for embroidering,
**characterized in that** at least one magnet (39) is arranged in each shuttle (5) on one of its lateral surfaces, which magnet is located opposite a second magnet (41) which is fitted in a guide element (43).

12. The shuttle embroidery machine according to Claim 11, **characterized in that**, at the rear end (16) of the shuttle (5), a magnet (37) is fitted in a region on which the rear-side driver nail (11) acts, and **in that** the rear-side driver nail (11) contains a magnet (35) or a ferromagnetic material, and **in that** the magnet (35) and the rear-side driver nail (11) have the same polarity, such that the shuttle (5) is repelled by the rear-side driver nail (11).

## Revendications

1. Procédé pour le maintien d'un écart a entre une pointe (15) située sur le côté avant d'une navette (5) et un chasse-navette avant (9, 9') disposé dans la zone de la pointe (15) ou du dos (13) sur une machine à broder à navette ou une petite machine à broder lors de la saisie du fil d'aiguille, la navette (5) étant maintenue pressée contre le chasse-navette arrière (11, 11') lors de la saisie du fil d'aiguille au début du mouvement vers l'avant de la navette (5), **caractérisé en ce que** la navette (5) est repoussée de façon magnétique après la saisie du fil d'aiguille à la fin du mouvement vers l'avant de la navette (5), par le chasse-navette arrière (11, 11').

2. Procédé selon la revendication 1, **caractérisé en ce que**, pendant son mouvement vers l'avant et vers l'arrière, la navette (5) est repoussée par des aimants (39, 41) agissant latéralement sur la navette (5) par un élément de guidage (43), et **en ce que** par cela, la navette (5) est menée à une surface de guidage (45) opposée à l'élément de guidage (43), la navette effectuant un mouvement de va-et-vient entre l'élément de guidage (43) et la surface de guidage (45).

3. Procédé selon l'une des revendications 1 ou 2, **caractérisé en ce que** le chasse-navette avant (9, 9') et la pointe (15) ou le dos (13) de la navette contiennent chacun un aimant (19, 19', 21, 21').

4. Procédé selon la revendication 3, **caractérisé en ce que** la pression de la navette (5) sur le chasse-navette avant (9, 9') est empêchée par répulsion magnétique de l'aimant (21) de la navette (5) et de l'aimant (19) ou du matériau ferromagnétique du chasse-navette avant (9, 9').

5. Machine à broder à navette avec un guide de navette, sur laquelle un chasse-navette arrière (11, 11') et un chasse-navette avant (9, 9') sont disposés pour le guidage d'une navette (5), pour chaque endroit à broder, et la machine à broder comprenant en outre une coursière de navette (3) pour son fonctionnement à chaque endroit à broder, et la navette (5) comprenant un fil de navette pour broderie.
**caractérisé en ce que,** à l'extrémité arrière (16) de la navette (5), un aimant (37) est inséré dans une zone qui est alimentée par le chasse-navette arrière (11), et **en ce que** le chasse-navette arrière (11) comprend un aimant (35) ou un matériau ferromagnétique, l'aimant (37) et le chasse-navette arrière (11) présentant la même polarité, de telle sorte que la navette (5) est repoussée par le chasse-navette arrière (11).

6. Machine à broder à navette selon la revendication 5, **caractérisée en ce qu'**un aimant (35) est inséré dans le chasse-navette arrière (11), et **en ce que** les deux aimants (35, 37) présentent la même polarité.

7. Machine à broder à navette selon l'une des revendications 5 ou 6, **caractérisée en ce que**, dans chaque navette (5), un premier aimant (21) est disposé à un endroit pouvant être alimenté par le chasse-navette avant (9, 9') dans la zone de la pointe (15) ou du dos (13) de la navette (5), et **en ce que** le chasse-navette avant (9, 9') comprend un deuxième aimant (19, 19') ou un matériau ferromagnétique, dont la polarité est égale à la polarité du premier aimant (21) dans la navette (5), de telle sorte qu'une répulsion mutuelle a lieu entre la navette (5) et le chasse-navette avant (9, 9').

8. Machine à broder à navette selon la revendication 7, **caractérisée en ce que** le premier aimant (21) est inséré ou collé au dos (13) de la navette (5).

9. Machine à broder à navette selon la revendication 7 ou 8, **caractérisée en ce que** le deuxième aimant (19, 19') est inséré ou collé à, ou dans, l'intérieur du chasse-navette avant (9, 9').

10. Machine à broder à navette selon la revendication 9, **caractérisée en ce que** les aimants (19, 19', 21) sont polarisés de telle sorte qu'ils se repoussent mutuellement.

11. Machine à broder à navette avec un guide de navette, sur laquelle un chasse-navette arrière (11, 11') et un chasse-navette avant (9, 9') sont disposés pour le guidage d'une navette (5), pour chaque endroit à broder, et la machine à broder comprenant à chaque endroit à broder une coursière de navette (3) pour son fonctionnement et la navette (5) comprenant comprend un fil de navette pour broderie,
**caractérisée en ce qu'**au moins un aimant (39) est disposé sur chaque navette (5), sur l'une de ses surfaces latérales, lequel aimant est opposé à un deuxième aimant (41), lequel est inséré dans un élément de guidage (43).

12. Machine à broder à navette selon la revendication 11, **caractérisée en ce que**, sur l'extrémité arrière (16) de la navette (5), un aimant (37) est inséré dans une zone qui est alimentée par le chasse-navette arrière (11), et **en ce que** le chasse-navette arrière (11) comprend un aimant (35) ou un matériau ferromagnétique, et **en ce que** l'aimant (35) et le chasse-navette arrière (11) présentent la même polarité, de telle sorte que la navette (5) est repoussée par le chasse-navette arrière (11) .
